# EUROPÄISCHE PATENTSCHRIFT

(11) **EP 0 757 741 B1**
(45) Veröffentlichungstag und Bekanntmachung des Hinweises auf die Patenterteilung: **17.09.1997**
(21) Anmeldenummer: 95915795.9
(22) Anmeldetag: 15.04.1995
(51) Int. Cl.: E04F 11/02

(54) **Spindeltreppe**
Circular staircase
Escalier en colimaçon

(30) Priorität: 03.02.1995 DE 19503582
(43) Veröffentlichungstag der Anmeldung: 12.02.1997
(73) Patentinhaber: Wachenfeld, Walter, 34471 Volkmarsen-Külte (DE)
(72) Erfinder: Wachenfeld, Walter, 34471 Volkmarsen-Külte (DE)
(74) Vertreter: WALTHER, WALTHER & HINZ Patentanwälte
(86) Internationale Anmeldenummer: DE9500531
(87) Internationale Veröffentlichungsnummer: WO9623941

(56) Entgegenhaltungen:
- FR-A- 414 791
- FR-A- 2 268 919
- FR-A- 2 317 442
- FR-A- 2 528 893
- US-A- 1 446 454

## Beschreibung

Es sind Spindeltreppen der unterschiedlichsten Art bekannt. So ist zum Beispiel aus der US-A-1,446,454 eine Spindeltreppe bekannt, bei der die Treppenstufen aus Stein auf Stahlwannen oder Stahlkonsolen aufliegen und die Stahlwannen oder Stahlkonsolen mit der Spindel verbunden sind. Die Herstellung einer derartigen Spindeltreppe mit Stahlwannen bzw. Stahlkonsolen ist aufwendig, da eine gesonderte Herstellung von Stahl wannen und Konsolen erforderlich ist. Das gleiche gilt auch für Spindeltreppen mit einer Stahlwange am Außenradius und oftmals auch am Innenradius der Spindeltreppen, wobei die Stahl wannen innen und außen an den Stahl wangen angeschweißt werden. Diese Konstruktionen erfordern einen großen Platzbedarf und sind durch aufwendige Schweißarbeiten auch entsprechend teuer. Auch wirken derartige Spindeltreppen immer äußerst wuchtig.

Darüber hinaus ist aus der FR-A-23 17442 eine Treppe bekannt, bei der die einzelnen Stufen zwar frei auskragend in der Gebäudewand eingelassen sind, wobei die Stufen aber dennoch durch Bolzen miteinander verbunden sind. Die erforderliche Tragfähigkeit erhalten die Stufen durch in den Stufen einliegende Bewehrungsstangen, an denen auch die Bolzen angelenkt sind, die die einzelnen Stufen untereinander verbinden.

Des weiteren sind Spindeltreppen bekannt, bei denen die Treppenstufe aus zwei horizontal geteilten Schichten besteht, wobei zwischen den beiden Schichten eine Bewehrung aus einem Glasfasergewebe eingeklebt ist, und wobei sich die einzelnen Stufen über Bolzen aufeinander abstützen.

Bei diesen Spindeltreppen ist eine überaus genaue Herstellung der einzelnen Stufen und eine genaue Montage der Stufen erforderlich, da zum einen zwischen den einzelnen Stufen kein horizontaler Spalt entstehen darf und zum anderen sichergestellt sein muß, daß die letzte obere Stufe unmittelbar an der Stirnseite der Deckenaussparung anliegt.

Diese Spindeltreppen sind auf Außendurchmesser von 200 cm beschränkt. Derartige Treppen sind auch kaum im Außenbereich einsetzbar, da aufgrund von Frosteinwirkung die Gefahr besteht, daß die beiden Steinschichten sich im Bereich des Glasfasergewebes lösen.

Der Erfindung liegt daher die Aufgabe zugrunde, eine Spindel treppe zu schaffen, die eine einfache Herstellung und Montage ermöglicht.

Die Aufgabe wird erfindungsgemäß durch die Merkmale des Anspruchs 1 gelöst. D. h., daß das insbesondere stangenförmig ausgebildete Bewehrungsglied die Stufe in ihrer Länge durchragt und durch das Spannelement auf Zug beansprucht wird, wobei die Treppenstufe als solche entsprechend auf Druck beansprucht wird. Bei Belastung der Treppenstufe wird nun aufgrund der Biegebeanspruchung der Stufe die Druckbeanspruchung der Stufe entsprechend dem auf der Stufe aufstehenden Gewicht abgebaut.

Eine derart aufgebaute Spindeltreppe kann bis zu einem Außendurchmesser von 400 cm im Innen- und Außenbereich eingebaut werden. Insbesondere bei Aufbau der Treppe im Außenbereich ist es sinnvoll, die Metallteile aus Edelstahl auszuführen und für die Stufen ein witterungsbeständiges Material, z. B. Granit, auszuwählen.

Im einzelnen ist vorgesehen, daß das Spannelement als Hülse mit nach außen ragendem, umlaufenden Bund ausgebildet ist, wobei die Hülse mit dem stangenförmigen Bewehrungsglied verbindbar ist, und wobei der umlaufende Bund an dem stirnseitigen Ende der Treppenstufe anliegt. Die Hülse besitzt hierbei ein durchgängigen Innengewinde, wobei das Bewehrungsglied korrespondierend zu dem Innengewinde der Hülse ein Außengewinde aufweist.

Durch einfaches Aufdrehen der Hülse auf das Gewinde des stangenförmigen Bewehrungsgliedes ist somit die Vorspannung auf die Treppenstufe aufbringbar.

Insbesondere hat sich herausgestellt, daß eine Erhöhung der aufzunehmenden Last durch die Treppenstufe dann zu erzielen ist, wenn das Bewehrungsglied im oberen Drittel des Querschnitts der Treppenstufe angeordnet ist. Die Spindeltreppen können dann einen Außendurchmesser von bis zu 400 cm aufweisen.

Nach einem weiteren Vorteilhaften Merkmal der Erfindung ist vorgesehen, daß in die Hülse von außen ein Bolzen zur Aufnahme der Stützen eines Treppengeländers einbringbar ist. Da die Hülse ein durchgängiges Innengewinde aufweist, kann in dieses Innengewinde ein mit einem entsprechenden Außengewinde versehener Bolzen, der die Stütze des Treppengeländers aufnimmt, eingedreht werden. Vorteilhaft hieran ist, daß sich hierdurch die Ausnutzung der Treppenstufe in der Breite erhöht und somit die Treppenstufen schmaler ausgeführt werden können. Nach dem Stand der Technik ist es bislang so, daß bei fertigen Spindeltreppen die Stützen des Geländers oben in den Treppenstufen befestigt sind, mithin ein Teil der Breite der Treppenstufe verloren geht.

Um die Montage einer Spindeltreppe zu erleichtern, ist vorgesehen, daß die Spindel auf ihrem Umfang eine Lasche, insbesondere aus Stahl, aufweist, wobei das Bewehrungsglied mit dieser Stahllasche, beispielsweise durch Schweißen, verbindbar ist. Die Lasche selbst ist durch eine Schraubverbindung mit der Spindel verbunden. Da jeder Stufe eine Lasche zugeordnet ist, ergibt sich eine relativ einfache Montage insofern, als nach Aufstellen der Spindel nunmehr nur noch die einzelnen Laschen mit den daran befestigten Stufen an der Spindel angebracht werden müssen.
Die Aufstellung der Spindel läßt sich noch dadurch erleichtern, daß die Spindel aus einzelnen Elementen besteht, die steckbar miteinander verbindbar sind.

Anhand der Zeichnungen wird die Erfindung nachstehend beispielhaft näher erläutert.
Fig. 1 zeigt den Ausschnitt einer Spindeltreppe in einer Ansicht;
Fig. 2 zeigt einen Schnitt gemäß der Linie II/II aus Fig. 1;
Fig. 3 zeigt die Einzelheit "X" in vergrößerter Darstellung.

Gemäß Figur 1 besteht die insgesamt mit 1 bezeichnete Spindeltreppe aus der Spindel 2 und den einzelnen an der Spindel 2 angeordneten Treppenstufen 3. Die Spindel 2 setzt sich aus den Spindelelementen 2a zusammen, wobei jedes Spindelelement 2a an seinem einen Ende einen Zapfen 2b besitzt, der durch eine korrespondierend hierzu ausgebildete Öffnung 2c in dem anderen Spindelelement aufnehmbar ist. D.h., die einzelnen Spindelelemente 2a sind miteinander steckbar verbindbar. Bis zu einem Außendurchmesser der Spindel von 300 cm kann die Spindel einteilig ausgebildet sein.

Die Ausbildung und die Art der Befestigung einer Treppenstufe 3 an der Spindel ergibt sich aus den Fig. 2 und 3.

Die Treppenstufe 3 besitzt zwei die Treppenstufe horizontal durchragende stangenförmige Bewehrungsglieder 4 aus Stahl, die am spindelseitigen Ende mit der Lasche 5 verschweißt sind. Die Bohrungen 3a zur Aufnahme der stangenförmigen Bewehrungsglieder 4 sind vom Durchmesser her größer gewählt als der Durchmesser eines stangenförmigen Bewehrungsgliedes 4, so daß sich ein Hohlraum 3b zwischen Bewehrungsglied 4 und Bohrung 3a ergibt, der mit Mörtel 6 ausgefüllt werden kann. Um nunmehr die Stufe 3 auf Druck zu beanspruchen, wird die mit 7 bezeichnete Hülse auf das stangenförmige Bewehrungsglied 4 aufgedreht. Hierzu besitzt die Hülse 7 ein Innengewinde 7a und korrespondierend hierzu das stangenförmige Bewehrungsglied 4 ein Außengewinde 4a. Die Hülse 7 weist darüber hinaus noch einen nach außen ragenden umlaufenden Bund 7b auf, der sich an der Stirnseite 3c der Stufe 3 nach Aufschrauben auf das stangenförmige Bewehrungsglied 4 abstützt. In Abhängigkeit von der Kraft, mit der die Hülse 7 auf das stangenförmige Bewehrungsglied 4 aufgedreht wird, erhöht oder vermindert sich die auf die Stufe 3 einwirkende Druckbeanspruchung. D.h., die Druckbeanspruchung der Stufe steht in unmittelbarem Zusammenhang mit der Zugbeanspruchung des stangenförmigen Bewehrungsgliedes 4.

Zur Befestigung der Lasche 5 an dem Spindelelement 2a der Spindel 2 weist das Spindelelement entsprechende Langlöcher 2d auf, die von Schraubbolzen 8 durchragt werden, die wiederum mit der Lasche 5 in Verbindung stehen. Die Anordnung von Langlöchern in dem Spindelelement 2a hat den Vorteil, daß hierdurch das Ausrichten der Treppenstufe in bezug auf den Abstand zur jeweils benachbarten Treppenstufe erleichtert wird. Zur Anbringung der Schrauben in das Langloch ist ein langer Schraubenschlüssel vorgesehen, mit dem durch das Innere der Spindel die Schraube bis zum Langloch geführt und gehalten wird.

Zur Befestigung des Treppengeländers ist in das Innengewinde 7a der Hülse 7 ein Bolzen 9 zur Aufnahme der Stütze 10 des Treppengeländers einschraubbar. Zur Fixierung des Bolzens 9 in dem Innengewinde 7a der Hülse 7 ist die Mutter 11 vorgesehen, die gegen den umlaufenden Bund 7b der Hülse 7 spannbar ist.

## Patentansprüche

1. Spindeltreppe mit einzelnen Treppenstufen (3), wobei jede Treppenstufe (3) ein Bewehrungsglied (4) aufweist, wobei das Bewehlrungsglied an seinem einen Ende mit der Spindel (2) verbindbar ist, und an seinem anderen Ende durch ein Spannelement gegen die Treppenstufe vorspannbar ist,
**dadurch gekennzeichnet,** daß
die Treppenstufen (3), frei auskragend an der Spindel (2) angeordnet und ansonsten nicht miteinander verbunden, aus Naturstein sind.

2. Spindeltreppe nach Anspruch 1,
**dadurch gekennzeichnet,** daß
das Bewehrungsglied (4) stangenförmig ausgebildet ist, und die Stufe (3) in ihrer Länge durchragt.

3. Spindeltreppe nach Anspruch 2,
**dadurch gekennzeichnet,** daß
das Spannelement (7) als Hülse mit nach außen ragendem umlaufenden Bund (7b) ausgebildet ist, wobei die Hülse (7) mit dem stangenförmigen Bewehrungsglied (4) verbindbar ist, und wobei der umlaufende Bund (7b) an dem stirnseitigen Ende (3c) der Treppenstufe (3) anliegt.

4. Spindeltreppe nach Anspruch 1 oder 2,
**dadurch gekennzeichnet,** daß
das Bewehrungsglied (4) im oberen Drittel des Querschnitts der Treppenstufe (3) angeordnet ist.

5. Spindeltreppe nach Anspruch 3,
**dadurch gekennzeichnet,** daß
die Hülse (7) ein Innengewinde (7a) aufweist.

6. Spindeltreppe nach Anspruch 5,
**dadurch gekennzeichnet,** daß
das stangenförmige Bewehrungsglied (4) korrespondierend zu dem Innengewinde (7a) der Hülse (7) ein Außengewinde (4a) aufweist.

7. Spindeltreppe nach Anspruch 5,
**dadurch gekennzeichnet,** daß
in die Hülse von außen ein Bolzen (9) zur Aufnahme der Stütze (10) eines Treppengeländers einbringbar ist.

8. Spindeltreppe nach Anspruch 1,
**dadurch gekennzeichnet,** daß
die Spindel (2) eine Lasche (5) aufweist, wobei das Bewehrungsglied (4) mit der Lasche (5) verbindbar ist.

9. Spindeltreppe nach Anspruch 8,
**dadurch gekennzeichnet,** daß
jeder Stufe (3) eine Lasche (5) zugeordnet ist.

10. Spindeltreppe nach Anspruch 1,
**dadurch gekennzeichnet,** daß
die Spindel (2) aus einzelnen Elementen (2a) besteht, die steckbar miteinander verbindbar sind.

## Claims

1. Spiral staircase with individual steps (3), wherein each step (3) has a reinforcing element (4), wherein each reinforcing element at its one end can be connected to the newel (2) and at its other end can be prestressed relative to the step by means of a tensioning element,
**characterized in**
that the individual steps (3) are made of natural stone, and that the steps (3) are arranged on the newel (2) without being connected to other steps.

2. Spiral staircase according to claim 1,
**characterized in**
that the reinforcing element (4) is rod-shaped and extends through the step (3) along its length.

3. Spiral staircase according to claim 2,
**characterized in**
that the tensioning element (7) comprises a sleeve with an outwardly projecting continuos collar (7b), wherein the sleeve can be connected to the rod-shaped reinforcing element (4) and wherein the continuos collar (7b) rests against the end face (3c) of the step (3).

4. Spiral staircase according to any one of claims 1 to 2,
**characterized in**
that the reinforcing element (4) is arranged in the upper third of the cross-section of the step (3).

5. Spiral staircase according to claim 3,
**characterized in**
that the sleeve (7) has an internal thread (7a).

6. Spiral staircase according to claim 5,
**characterized in**
that the rod-shaped reinforcing element (4) has an external thread (4a) corresponding to the internal thread (7a) of the sleeve (7).

7. Spiral staircase according to claim 5,
**characterized in**
that a bolt (9) to accomodate the support (10) of a staircase railing can be put into the sleeve from the outside.

8. Spiral staircase according to claim 1,
**characterized in**
that the newel (2) has a shackle (5), wherein the reinforcing element (4) can be connected to the shackle (5).

9. Spiral staircase according to claim 8,
**characterized in**
that every step (3) has a shackle (5).

10. Spiral staircase according to claim 1,
**characterized in**
that the newel (2) consists of individual elements (2a) which can be joined together by plugging them into one another.

## Revendications

1. Escalier en colimaçon composé de marches (3) individuelles, chaque marche étant pourvue d'un élément d'armature (4), l'élément d'armature pouvant être relié par l'une de ses extrémités au noyau (2) et précontraint à son autre extrémité contre la marche à l'aide d'un élément de serrage,
**caractérisé en ce que** les marches (3) sont apposées en porte-à-faux libre au noyau (2), qu'elles ne sont pas par ailleurs reliées entre elles, qu'elles sont en pierre naturelle.

2. Escalier en colimaçon selon la revendication 1,
**caractérisé en ce que** l'élément d'armature (4) a la forme d'une barre et traverse la marche (3) dans sa longueur.

3. Escalier en colimaçon selon la revendication 2,
**caractérisé en ce que** l'élément de serrage (7) est conçu comme une gaine possédant un collet circulaire (7b) s'étendant vers l'extérieur (7b), la gaine (7) pouvant être reliée à l'élément d'armature en forme de barre (4) et le collet circulaire (7b) étant accolé à l'extrémité frontale (3c) de la marche (3).

4. Escalier en colimaçon selon les revendications 1 ou 2,
**caractérisé en ce que** l'élément d'armature (4) est placé dans le tiers supérieur de la section de la marche (3).

5. Escalier en colimaçon selon la revendication 3,
**caractérisé en ce que** la gaine (7) possède un filet intérieur (7a).

6. Escalier en colimaçon selon la revendication 5,
**caractérisé en ce que** la barre d'armature (4) possède un filet extérieur (4a) correspondant au filet intérieur (7a) de la gaine (7).

7. Escalier en colimaçon selon la revendication 5,
**caractérisé en ce que** un boulon (9) peut être inséré par l'extérieur dans la gaine, ce boulon recevant le support (10) d'une rampe d'escalier.

8. Escalier en colimaçon selon la revendication 1,
**caractérisé en ce que** le noyau (2) possède une patte (5), l'élément d'armature (4) pouvant être relié à la patte (5).

9. Escalier en colimaçon selon la revendication 8,
**caractérisé en ce que** une patte (5) soit assignée à chaque marche (3).

10. Escalier en colimaçon selon la revendication 1,
**caractérisé en ce que** le noyau (2) est composé de différents élements (2a) qui s'emboîtent les uns dans les autres.
